# EUROPÄISCHE PATENTSCHRIFT

(11) **EP 3 623 076 B1**
(45) Veröffentlichungstag und Bekanntmachung des Hinweises auf die Patenterteilung: **10.11.2021**
(21) Anmeldenummer: 19195856.0
(22) Anmeldetag: 06.09.2019
(51) Int. Cl.: B22D 11/057, B22D 11/16

(54) **MESSVORRICHTUNG UND MESSVERFAHREN ZUR ERMITTLUNG DER SCHMALSEITENNEIGUNG UND GIESSBREITE EINER KOKILLE**
MEASURING DEVICE AND MEASURING METHOD FOR DETERMINING THE LATERAL INCLINATION AND CASTING WIDTH OF A MOULD
DISPOSITIF DE MESURE ET MÉTHODE DE MESURE PERMETTANT DE DÉTERMINER L'INCLINAISON DE COTÉ COURT ET LA LARGEUR DE COULÉE D'UNE LINGOTIÈRE

(30) Priorität: 12.09.2018 DE 102018215503
(43) Veröffentlichungstag der Anmeldung: 18.03.2020
(73) Patentinhaber: SMS Group GmbH, 40237 Düsseldorf (DE)
(72) Erfinder: SIFI, Nabil, 40225 Düsseldorf (DE); VETTER, Mike, 46519 Alpen (DE); SCHULZE, Stephan, 40668 Meerbusch (DE)
(74) Vertreter: Klüppel, Walter

(56) Entgegenhaltungen:
- EP-A1- 2 529 859
- EP-A1- 3 095 537
- JP-A- 2000 018 925
- KR-B1- 100 627 451

## Beschreibung

### Technisches Gebiet

Die Erfindung betrifft eine Messvorrichtung und ein Verfahren zum Vermessen des von Kokillenwänden gebildeten Innenraums einer Kokille für eine Stranggießanlage, insbesondere zur Ermittlung der Schmalseitenneigung und/oder Gießbreite der Kokille.

### Hintergrund der Erfindung

Zum Gießen von Stahl oder anderen metallischen Materialien in Brammenform oder in eine andere Form wird das flüssige Material in eine Kokille eingebracht, die eine endseitig offene, im Querschnitt senkrecht zur Gießrichtung rechteckige Gießform ist. Während des Abkühlens des flüssigen Materials in der Kokille tritt ein Volumenverlust auf, weshalb die Kokille in Gießrichtung konisch zuläuft. Andernfalls würde der Strang im unteren Bereich der Kokille nicht mehr geführt werden, und es wäre keine kontrollierte Wärmeabfuhr über die üblicherweise wassergekühlten Kokillenwände möglich. Eine zu geringe oder zu starke Konizität kann zu verschiedenen Fehlbildungen am Strang führen. Beispielsweise können sich kantennahe Längsdepressionen, die sogenannten "Regenrinnen", auf den Breitseiten der Bramme ausbilden.

Die Konizität der Kokille in Gießrichtung wird normalerweise über die Neigung der Kokillenwände auf der Schmalseite geregelt. Zu diesem Zweck sind zumindest die Schmalseiten der Kokille verstellbar. Nach einem Kokillenwechsel muss die Kokille neu kalibriert werden. Beim Kalibrieren der Kokille wird zur Justierung der Schmalseitenneigung ein Konizitätsmessgerät eingesetzt.

So beschreibt die DE 296 15 447 U1 ein Messgerät zur Bestimmung des Neigungswinkels einer Kokillenwand. Das Messgerät weist eine Haltevorrichtung und ein Lineal, das relativ zur Haltevorrichtung verschwenkbar ist, mit integriertem Inklinometer auf. Das Lineal wird so von der Haltevorrichtung abgeschwenkt, dass es an der zu vermessenden Seitenwand anliegt, wodurch die Neigung der Seitenwand ermittelt werden kann. Weitere Vorrichtungen zum Vermessen des Innenraums einer Kokille sind aus der DE 26 33 379 A1 und DE 36 42 302 A1 bekannt.

Mit herkömmlichen Messgeräten kann zumeist immer nur eine Seite gemessen werden. Zudem erfolgt die Kalibrierung der Gießbreite unter Verwendung eines anderen Hilfsmittels, etwa Maßbands oder Zollstocks. Dabei ist es wichtig, jedoch nicht einfach sicherzustellen, dass die Abstände der Schmalseiten von der Kokillenmitte gleich groß sind. Die Kalibrierwerte werden manuell in einer Prozesssteuereinrichtung hinterlegt. Danach erfolgt die Einstellung der Gießbreite und der Neigung über die Prozesssteuereinrichtung.

Die Kalibrierung der Kokille nimmt aus den oben genannten Gründen erhebliche Zeit in Anspruch, die mit den herkömmlichen Messmethoden nicht ohne weiteres verkürzt werden kann. Da die Kalibrierung zudem in den Gießpausen durchgeführt werden muss, steht sie einer Optimierung der Gießleistung einer Stranggießanlage entgegen.

Die EP 2 529 859 A1 beschreibt ein Steuergerät und Verfahren zur Überwachung einer Kokillenwand in einer Stranggießanlage. Die EP 3 095 537 A1 beschreibt ein Prüfsystem und Verfahren zum Prüfen einer Kokille. Die KR 2000-0048180 B1 beschreibt eine Vorrichtung und ein Verfahren zum Einstellen der Gießbreite und Neigung der Schmalseiten einer Kokille. Die JP 2000-018925 A beschreibt eine Vorrichtung zur Vermessung des Innenraums einer Kokille.

### Darstellung der Erfindung

Eine Aufgabe der Erfindung besteht darin, die Vermessung des von Kokillenwänden gebildeten Innenraums einer Kokille, vorzugsweise für eine Stranggießanlage, zu verbessern, insbesondere zur Beschleunigung der Kalibrierung der Kokille.

Die Aufgabe wird mit einer Messvorrichtung mit den Merkmalen des Anspruchs 1 sowie einem Verfahren mit den Merkmalen des Anspruchs 9 gelöst. Vorteilhafte Weiterbildungen folgen aus den Unteransprüchen, der nachfolgenden Darstellung der Erfindung sowie der Beschreibung bevorzugter Ausführungsbeispiele.

Die erfindungsgemäße Messvorrichtung dient dem Vermessen des von Kokillenwänden gebildeten Innenraums einer Kokille, vorzugsweise für eine Stranggießanlage. Insbesondere ist die Messvorrichtung eingerichtet, um die Neigung einer oder mehrerer Kokillenwände, vorzugsweise der Schmalseiten, und/oder die Gießbreite und/oder die Mittelpunktlage der Messvorrichtung zu ermitteln.

Die Messvorrichtung weist eine Halterung auf, die zum Anbringen der Messvorrichtung eingerichtet ist, so dass die Messvorrichtung sich an einer definierten Position und in einer definierten Lage relativ zur Kokille befindet. Die Halterung stützt sich vorzugsweise an einem oder mehreren Abschnitten der Kokille ab. Zu diesem Zweck kann die Kokille Markierungen aufweisen, um sicherzustellen, dass sich die Messvorrichtung an der richtigen Position befindet. Anstelle oder an der Stelle der Markierungen können Aufnahmen vorgesehen sein, welche die korrekte Positionierung der Halterung vorgeben. Beispielsweise können die Aufnahmen Vertiefungen, Kerben oder Röhrchen sein, in die entsprechende Abschnitte der Halterung einzusetzen sind. In dieser definierten Position und Lage, die hier auch als "Messlage" bezeichnet wird, findet die Vermessung der gewünschten Kokillenparameter statt. Zu diesem Zweck weist die Messvorrichtung ferner einen Messabschnitt auf, der einen oder mehrere berührungslose Abstandssensoren aufweist, die eingerichtet sind, um den Abstand zu zwei oder mehr Punkten der Kokilleninnenwände berührungslos zu messen und als Messdaten bereitzustellen. In anderen Worten, jeder Abstandssensor ist eingerichtet, um den Abstand zwischen einer Position des Abstandssensors bzw. einem definierten Punkt und zumindest einem Punkt der Kokilleninnenwände berührungslos zu detektieren. "Berührungslos" bedeutet hierbei, dass die Abstandssensoren zur Abstandsmessung nicht mit den zu vermessenden Kokillenwänden in Kontakt kommen. Insgesamt müssen zumindest zwei Abstände (d.h. Abstände relativ zu zwei oder mehr Punkten der Kokillenwände) gemessen werden, um eine Neigung ermitteln zu können. Die Abstandssensoren sind vorzugsweise Lasersensoren, wodurch die Messungen präzise durchführbar sind. Zur Verarbeitung der Messdaten weist die Messvorrichtung ferner eine Steuereinrichtung auf oder ist mit einer solchen in Kommunikation bringbar. Die Steuereinrichtung ist eingerichtet, um aus den Messdaten der berührungslosen Abstandssensoren die Neigung einer oder mehrerer Kokillenwände und/oder die Gießbreite der Kokille und/oder die Mittelpunktlage der Messvorrichtung zu ermitteln.

Das Messverfahren ist berührungslos, wodurch die Messungen besonders genau und schonend durchführbar sind. Im Falle kontaktierender Messverfahren können durch Handhabungsfehler, etwa unsauberes Auflegen des Messfußes oder unsauberes Anlegen des Lineals, falsche Messwerte erhalten werden. Ferner lässt sich die Kalibrierung der Kokille unter Verwendung der erfindungsgemäßen Messvorrichtung beschleunigen, wodurch Gießpausen verkürzt und die Produktivität erhöht werden können. Die Messvorrichtung ist portabel und flexibel einsetzbar und erweiterbar. Die Messvorrichtung kann sowohl in der Werkstatt als auch an der Gießbühne verwendet werden. Die Messvorrichtung eignet sich im Wesentlichen für jedes Kokillendesign.

Gemäß der Erfindung weist der Messabschnitt zumindest zwei Abstandssensoren auf, die vertikal voneinander beabstandet sind.

Die Steuereinrichtung ist vorzugsweise eingerichtet, um die Mittelpunktlage der Messvorrichtung zu ermitteln oder zu prüfen. In anderen Worten, auch wenn die Positionierung der Messvorrichtung ggf. durch die Markierungen vorgegeben ist, kann es vorkommen, dass die zu vermessenden Seiten im nicht kalibrierten Zustand sich unterschiedlich weit vom Messabschnitt entfernt befinden. Dies kann durch eine Messung festgestellt und im Anschluss daran korrigiert werden.

Vorzugsweise ist die Steuereinrichtung eingerichtet, um aus den Messdaten der berührungslosen Abstandssensoren alle drei genannten Kokillenparameter, d.h. die Neigung einer oder mehrerer Kokillenwände und die Gießbreite der Kokille und die Mittelpunktlage der Messvorrichtung, zu ermitteln.

Vorzugsweise umfassen die Kokillenwände zumindest zwei geneigte gegenüberliegende Seiten, die normalerweise die Schmalseiten sind, wobei der Messabschnitt in diesem Fall eingerichtet ist, um die Neigung der beiden Seiten gleichzeitig zu messen. Durch die parallele Messung beider geneigter Seiten kann die Kalibrierung der Kokille weiter beschleunigt werden. Ferner vereinfacht sich die Ermittlung der Gießbreite der Kokille, da diese üblicherweise durch die Neigung der beiden gegenüberliegenden Schmalseiten bestimmt ist.

Vorzugsweise weist der Messabschnitt zumindest vier, besonders bevorzugt genau vier, berührungslose Abstandssensoren auf, wobei in der Messlage je zwei Abstandssensoren, die vertikal voneinander beabstandet sind, auf eine geneigte Seite gerichtet sind. Die Formulierung "vertikal voneinander beabstandet" bedeutet in diesem Zusammenhang, dass der Abstand der beiden Abstandssensoren in der Schwerkraftrichtung nicht null ist. Vorzugsweise sind zwei Abstandssensoren auf je eine Schmalseite der Kokille gerichtet. Die Abstandssensoren ragen zudem vorzugsweise nicht zu weit in die Kokille hinein, sie befinden sich beispielsweise in der oberen Hälfte der Kokille, da die Kokillenwände, insbesondere die Schmalseiten, im unteren Bereich stark abrasiv beansprucht werden.

Erfindungsgemäß ist die Halterung als Schwenkhalterung ausgebildet, so dass die Messvorrichtung sich durch Wirkung der Schwerkraft von selbst ausrichtet. So kann die Halterung etwa mittig, oben auf die Kokillenwände aufgelegt und/oder in entsprechende Aufnahmen eingesetzt werden, so dass der Messabschnitt vertikal nach unten in die Kokille ragt. Die Messvorrichtung ist vorzugsweise mechanisch so konstruiert, dass sie sich über deren Schwerpunkt selbst in die Senkrechte ausrichtet. Auf diese Weise kann eine wohldefinierte Installation der Messvorrichtung auf mechanisch einfache Weise realisiert werden, wodurch die Zuverlässigkeit und Genauigkeit der Messungen sichergestellt werden können. Es sei darauf hingewiesen, dass die Bezeichnungen "oben", "unten", "vertikal", "senkrecht" usw. klar sind, da die Kokille in einer eindeutigen Lage zur Anwendung kommt.

Vorzugsweise weist die Messvorrichtung ein Inklinometer zur Ermittlung eines Winkels derselben bzw. des Messabschnitts relativ zu einer Bezugslinie, vorzugsweise relativ zur Senkrechten, auf. Die Präzision des Inklinometers kann beispielsweise etwa ±3° betragen. Das Inklinometer trägt dazu bei, den Winkel der Messvorrichtung, insbesondere des Messabschnitts, zu überprüfen und so die korrekte Position und Lage der Abstandssensoren relativ zur Kokille sicherzustellen.

Vorzugsweise ist die Messvorrichtung und/oder Steuereinrichtung eingerichtet, um eine Grenzwertüberwachung für den Winkel derart zu realisieren, dass Messungen nur dann durchführbar sind, wenn der Winkel innerhalb des Grenzwerts liegt, und/oder ein Signal, das eine Fehlausrichtung der Messvorrichtung kennzeichnet, ausgegeben wird, wenn der Winkel außerhalb des Grenzwerts liegt. Liegt der Winkel außerhalb des Grenzwerts ist eine Messung ggf. nicht möglich, und die Messvorrichtung muss neu positioniert und/oder ausgerichtet werden. Liegt der Winkel innerhalb des Grenzwerts, kann eine Messung durchgeführt werden.

Sind Messungen durchführbar, werden vorzugsweise die Messdaten in Abhängigkeit des durch das Inklinometer gemessenen Winkels korrigiert, um die Genauigkeit der Messungen zu erhöhen.

Die Steuereinrichtung kann Teil der Messvorrichtung sein oder unabhängig von der Messvorrichtung bereitgestellt und in Kommunikation mit dieser gebracht werden. Die Bezeichnung "Steuereinrichtung" umfasst sowohl zentrale als auch dezentrale Strukturen zur Steuerung der Messvorrichtung und ggf. weiterer Prozesse und/oder Datenverarbeitungsschritte der Anlage. Die Steuereinrichtung muss sich demnach nicht am "Ort" der Anlage befinden. Zudem können Steueraufgaben, Datenverarbeitungsschritte usw. auf verschiedene Recheneinrichtungen verteilt werden, die in diesem Fall in ihrer Gesamtheit unter die Bezeichnung "Steuereinrichtung" fallen. Ferner kann der Datenaustausch der Steuereinrichtung mit den zu steuernden oder in Kommunikation stehenden Komponenten sowohl physisch über Kabel als auch drahtlos erfolgen.

Die Steuereinrichtung weist vorzugsweise eine Benutzerschnittstelle und/oder eine Benutzeroberfläche auf. Vorzugsweise werden die Messdaten der Messvorrichtung automatisch an die Steuereinrichtung übertragen und dort verarbeitet. Die Messdaten können zudem beispielsweise zur Produktions- und Qualitätssicherung und/oder zur Festlegung von Wartungsintervallen der Kokille genutzt werden.

Vorzugsweise weist die Messvorrichtung eine autarke Leistungsversorgung, etwa über einen internen Akku, auf. Hierbei ist der Kalibrierstand an der Kokille vorzugsweise gleichzeitig als Ladestation eingerichtet. Ferner kann die Messvorrichtung mit weiteren Messanwendungen ausgestattet sein. Um eine genauere Überwachung des Zustands der Kokillenwände zu ermöglichen, können weitere Sensoren im Messabschnitt platziert werden. Beispielsweise kann mit einem Linienlaser und/oder einer Kamera die Oberfläche der Schmalseiten und/oder Breitseiten gescannt werden. So lassen sich etwa eine oder mehrere der folgenden Messungen durchführen: Abstand zwischen den Schmalseiten und/oder Breitseiten ermitteln; Neigung der Schmalseiten und/oder Breitseiten ermitteln; Mittelpunktlage der Messvorrichtung bzw. Kokille; Profil der Schmalseiten und/oder Breitseiten ermitteln; Rauheit der Oberfläche der Schmalseiten und/oder Breitseiten ermitteln; 3D-Profil der Kokille ermitteln. Hierbei muss nicht zwangsläufig jeder Sensor mit einer eigenen Elektronik, Micro-Controller, Datenspeicherung, Energieversorgung, Funkübertragung usw. ausgestattet sein. Vielmehr können die etwaigen zusätzlichen Sensoren mit der Steuereinrichtung verbunden sein oder mit dieser in Kommunikation stehen. Die Messvorrichtung kann so eingerichtet sein, dass sie mit Messabschnitten und/oder Sensoren modulartig erweiterbar ist.

Das erfindungsgemäße Verfahren dient zum Vermessen des von Kokillenwänden gebildeten Innenraums einer Kokille, vorzugsweise für eine Stranggießanlage, mittels einer Messvorrichtung gemäß der obigen Beschreibung. Das Verfahren weist auf: Anbringen der Messvorrichtung mittels der Halterung an der Kokille, so dass die Messvorrichtung sich an einer definierten Position und in einer definierten Lage relativ zur Kokille befindet; Messen von Abständen mittels des einen oder der mehreren berührungslosen Abstandssensoren zu zwei oder mehr Punkten der Kokilleninnenwände; Bereitstellen der gemessenen Abstände als Messdaten; und Ermitteln der Neigung einer oder mehrerer Kokillenwände und/oder der Gießbreite und/oder die Mittelpunktlage der Messvorrichtung aus den Messdaten der berührungslosen Abstandssensoren. Der Messabschnitt weist zumindest zwei Abstandssensoren auf, die vertikal voneinander beabstandet sind, und die Halterung ist als Schwenkhalterung ausgebildet, wobei sich die Messvorrichtung nach dem Anbringen durch Wirkung der Schwerkraft von selbst ausrichtet. In Abhängigkeit der ermittelten Kokillenparameter kann anschließend eine Kalibrierung der Kokille durchgeführt werden. In anderen Worten, die Position und/oder Lage von Kokillenwänden, insbesondere die Neigung der Schmalseiten, wird justiert. Dieser Vorgang wird ggf. so lange wiederholt, bis die Kokille die gewünschte Innenraumform aufweist.

Die Merkmale, technischen Wirkungen, Vorteile sowie Ausführungsbeispiele, die in Bezug auf die Messvorrichtung sowie das Messsystem beschrieben wurden, gelten analog für das Verfahren.

Wenngleich die vorliegende Erfindung vorzugsweise im technischen Umfeld von Brammenstranggießanlagen zum Einsatz kommt, kann die Erfindung ggf. auch in anderen Bereichen umgesetzt werden. Darüber hinaus sind weitere Vorteile und Merkmale der vorliegenden Erfindung aus der folgenden Beschreibung bevorzugter Ausführungsbeispiele ersichtlich. Die dort beschriebenen Merkmale können alleinstehend oder in Kombination mit einem oder mehreren der oben erwähnten Merkmale umgesetzt werden, insofern sich die Merkmale nicht widersprechen. Die folgende Beschreibung bevorzugter Ausführungsbeispiele erfolgt dabei unter Bezugnahme auf die begleitende Zeichnung.

### Kurze Beschreibung der Figur

Die Figur 1 ist eine schematische, dreidimensionale Ansicht einer Messvorrichtung zum Vermessen des von Kokillenwänden gebildeten Innenraums einer Kokille, insbesondere zum Messen der Schmalseitenkonizität und/oder Kokillenbreite, und/oder Mittelpunktlage der Kokille.

### Detaillierte Beschreibung bevorzugter Ausführungsbeispiele

Im Folgenden werden bevorzugte Ausführungsbeispiele anhand der Figur beschrieben.

Die Figur 1 zeigt eine Messvorrichtung 20 zum Vermessen des von Kokillenwänden gebildeten Innenraums einer Kokille 10. Die Kokillenwände umfassen zwei Schmalseiten 11, 12 und zwei Breitseiten 13, 14. Zumindest die Schmalseiten 11, 12 laufen in Gießrichtung (in der Ansicht der Figur 1 nach unten) aufeinander zu, wodurch eine konische Form der Kokille 10 erzielt wird. Die Oberseite 15 und die Unterseite 16 der Kokille 10 sind offen.

Zum Gießen von Stahl oder anderen Materialien, wie etwa Kupfer oder Aluminium, in Brammenform oder eine andere Form wird das flüssige Material von der Oberseite 15 in die Kokille 10 eingebracht. Die Schmalseiten 11, 12 und Breitseiten 13, 14 sind Wände aus einem Metall, beispielsweise Kupfer, die von außen oder durch integrierte Kanäle wassergekühlt sind, um die Wärme des in die Kokille 10 eingefüllten flüssigen Materials abzuführen. Auf diese Weise erstarrt das Material zunächst außen und wird als Bramme mit flüssigem Kern aus der Unterseite 16 der Kokille 10 abgegeben.

Die Schmalseite 11 sei um einen Winkel α₁₁ relativ zur Senkrechten geneigt. Die Schmalseite 12 sei um einen Winkel α₁₂ relativ zur Senkrechten geneigt. Die beiden Winkel α₁₁ und α₁₂ sind vor der Kalibrierung der Kokille 10 nicht notwendigerweise gleich. Für das Gießen, jedoch, müssen die beiden Winkel α₁₁ und α₁₂ gleich sein. Zu diesem Zweck wird die Kalibrierung durchgeführt.

Die Länge L der Kokille 10 in Schwerkraftrichtung (=Gießrichtung) beträgt beispielsweise etwa 900 mm; die Breite B am Austrittsende der Kokille 10 (unteres Ende in der Ansicht der Figur 1) beträgt beispielsweise etwa 400 bis 3.400 mm; die Tiefe T, d.h. die Breite der Schmalseiten 11, 12, beträgt beispielsweise etwa 50 bis 500 mm, vorzugsweise 200 bis 400 mm. Diese Parameter sind jedoch nur beispielhaft und können je nach Anwendung variieren.

Für die Kalibrierung der Kokille 10 wird eine Messvorrichtung 20 verwendet, die in der Figur 1 schematisch im Anwendungszustand, insbesondere in der Messlage, dargestellt ist.

Die Messvorrichtung 20 weist eine Halterung 21 und einen Messabschnitt 22 auf. Die Halterung 21 ist ausgelegt, um sich an einem oder mehreren Abschnitten der Kokille 10 abzustützen, so dass die Messvorrichtung 20 sich an einer bestimmten Position in einer bestimmten Lage relativ zur Kokille 10 befindet. Die Halterung 21 ist vorzugsweise als Schwenkhalterung ausgebildet, die mittig, oben auf die Breitseiten 13, 14 aufgelegt wird, so dass der Messabschnitt 22 vertikal nach unten in die Kokille 10 ragt, wie in der Figur 1 gezeigt. Die Messvorrichtung 20 richtet sich somit von selbst senkrecht aus. Genauer gesagt, die Messvorrichtung 20 ist gemäß dem vorliegenden Ausführungsbeispiel mechanisch so konstruiert, dass sie sich über deren Schwerpunkt selbst in die Senkrechte ausrichtet. Um sicherzustellen, dass sich der Messabschnitt 22 mittig in der Kokille 10 befindet, können die Breitseiten 13, 14 je eine Markierung M zur Auflage der Halterung 21 aufweisen. An der Stelle der Markierungen M können zudem Aufnahmen (in der Figur nicht gezeigt) vorgesehen sein, welche die korrekte Positionierung der Halterung 21 vorgeben. Beispielsweise können die Aufnahmen Vertiefungen, Kerben oder Röhrchen sein, in die entsprechende Abschnitte der Halterung 21 einzusetzen sind.

Vorzugsweise weist die Messvorrichtung 20 ein Inklinometer (in der Figur 1 nicht gezeigt) auf, etwa mit einer Präzision von ±3°, um den Winkel des Messabschnitts 22 zur Senkrechten zu überprüfen und so die korrekte Lage des Messabschnitts 22 relativ zur Kokille 10 sicherzustellen. Vorzugsweise ist die Messvorrichtung 20 eingerichtet, um eine Grenzwertüberwachung für den Winkel durchzuführen. Liegt der Winkel außerhalb des Grenzwerts ist eine Messung nicht möglich, und die Messvorrichtung 20 muss neu positioniert und/oder ausgerichtet werden. Liegt der Winkel innerhalb des Grenzwerts, kann eine Messung durchgeführt werden. Vorzugsweise werden die Messdaten in Abhängigkeit des durch das Inklinometer gemessenen Winkels korrigiert.

Der Messabschnitt 22 weist gemäß dem vorliegenden Ausführungsbeispiel vier berührungslose Abstandssensoren 23a, 23b, 23c und 23d auf. "Berührungslos" bedeutet hierbei, dass die Abstandssensoren 23a, 23b, 23c und 23d zur Abstandsmessung nicht mit den zu vermessenden Schmalseiten 11, 12 in Kontakt kommen. Vorzugsweise sind die Abstandssensoren 23a, 23b, 23c und 23d als Lasersensoren ausgeführt. Sie können jedoch auch auf anderen physikalischen Prinzipien beruhen.

In der Messlage der Messvorrichtung 20 sind zwei Abstandssensoren auf je eine Schmalseite gerichtet; gemäß der Figur 1 sind die Abstandssensoren 23a und 23c auf die linke Schmalseite 11 gerichtet, und die Abstandssensoren 23b und 23d sind auf die rechte Schmalseite 12 gerichtet. Beispielsweise reichen die Abstandssensoren 23a, 23b, 23c und 23d maximal 450 mm in die Kokille 10 und haben einen Vertikalabstand von beispielsweise etwa 300 mm. Die Abstandssensoren 23a, 23b, 23c und 23d ragen vorzugsweise nicht zu weit in die Kokille 10 hinein, sie befinden sich beispielsweise in der oberen Hälfte der Kokille 10, da die Schmalseiten 11, 12 im unteren Bereich stark abrasiv beansprucht werden.

Die Abstandssensoren 23a, 23b, 23c und 23d sind eingerichtet, um den Abstand zu zugehörigen Punkten der Schmalseiten 11, 12 zu messen, wie es durch gestrichelte Pfeile in der Figur 1 dargestellt ist. Da die Positionen und Lagen der Abstandssensoren 23a, 23b, 23c und 23d bei korrekt ausgerichteter Messvorrichtung 20 bekannt sind (insbesondere ist der vertikale Abstand zwischen den oberen Abstandssensoren 23a, 23b und den unteren Abstandssensoren 23c, 23d bekannt), lässt sich auf diese Weise die Neigung beider Schmalseiten 11, 12 gleichzeitig messen.

Es sei darauf hingewiesen, dass prinzipiell auch mehr oder weniger als vier Abstandssensoren vorgesehen sein können. Beispielsweise können ein oder mehrere Abstandssensoren verstellbar und/oder verfahrbar eingerichtet sein, so dass mit einem Abstandssensor mehrere Punkte vermessen werden können.

Die Messvorrichtung 20 weist eine Steuereinrichtung 30 auf oder steht mit einer solchen in Kommunikation, etwa über Kabel oder drahtlos. Die Steuereinrichtung 30 kann auch Teil einer speicherprogrammierbaren Steuerung zur Regelung und Überwachung von Produktionsprozessen der Kokille 10 und/oder Stranggießanlage sein. Die Steuereinrichtung 30 weist eine Benutzerschnittstelle und vorzugsweise eine Benutzeroberfläche auf, die in der Figur 1 nicht dargestellt sind. Vorzugsweise werden die Messdaten der Messvorrichtung 20 automatisch an die Steuereinrichtung 30 übertragen und dort verarbeitet. Neben der Ermittlung der Schmalseitenkonizität können die Messdaten ferner zur Produktions- und Qualitätssicherung und/oder zur Festlegung von Wartungsintervallen der Kokille 10 genutzt werden.

Zusätzlich zur Messung der Schmalseitenkonizität der Kokille 10 ermöglicht die Messvorrichtung 20 ggf. in Zusammenarbeit mit der Steuereinrichtung 30 die Messung oder Ermittlung der Gießbreite. Dies ist insbesondere durch die gleichzeitige Vermessung beider Schmalseiten 11 und 12 realisierbar. Alternativ oder zusätzlich ist die Messvorrichtung 20 ggf. in Zusammenarbeit mit der Steuereinrichtung 30 eingerichtet, um die Mittelpunktlage der Messvorrichtung 20 zu ermitteln oder zu prüfen. In anderen Worten, auch wenn die Positionierung der Messvorrichtung 20 durch die Markierungen M vorgegeben ist, kann es vorkommen, dass die Schmalseiten 11 und 12 im nicht kalibrierten Zustand sich unterschiedlich weit entfernt vom Messabschnitt 22 befinden. Dies kann durch eine Messung festgestellt und im Anschluss daran korrigiert werden.

Die Messvorrichtung 20 ist handlich und einfach zu bedienen. Vorzugsweise weist die Messvorrichtung 20 eine autarke Leistungsversorgung, etwa über einen internen Akku, auf. Hierbei ist der Kalibrierstand vorzugsweise gleichzeitig als Ladestation eingerichtet. Ferner kann die Messvorrichtung 20 mit weiteren Messanwendungen ausgestattet sein, beispielsweise zur Ermittlung des Oberflächenprofils der Schmalseiten 11, 12 und/oder Breitseiten 13, 14, des Abnutzungszustands der Kokille 10 usw.. Um eine genauere Überwachung des Zustands der Kokillenwände zu ermöglichen, können weitere Sensoren im Messabschnitt 22 platziert sein. Beispielsweise kann mit einem Linienlaser und/oder einer Kamera die Oberfläche der Schmalseiten 11, 12 und/oder Breitseiten 13, 14 gescannt werden. Auf diese Weise kann eine oder mehrere der folgenden Messungen durchgeführt werden: Abstand zwischen den Schmalseiten 11, 12 und/oder Breitseiten 13, 14 ermitteln; Neigung der Schmalseiten 11, 12 und/oder Breitseiten 13, 14 ermitteln; Profil der Schmalseiten 11, 12 und/oder Breitseiten 13, 14 ermitteln; Rauheit der Oberfläche der Schmalseiten 11, 12 und/oder Breitseiten 13, 14 ermitteln; 3D-Profil der Kokille 10 ermitteln. Hierbei muss nicht zwangsläufig jeder Sensor mit einer eigenen Elektronik, Micro-Controller, Datenspeicherung, Energieversorgung, Funkübertragung usw. ausgestattet sein. Vielmehr können die etwaigen zusätzlichen Sensoren mit der Steuereinrichtung 30 verbunden sein oder mit dieser kommunizieren.

Das Messverfahren ist berührungslos, wodurch die Messungen besonders genau und schonend durchführbar sind. Im Falle kontaktierender Messverfahren können durch Handhabungsfehler, etwa unsauberes Auflegen des Messfußes, falsche Messwerte erhalten werden.

Durch die parallele Messung der Neigungen beider Schmalseiten 11, 12 sowie ggf. der Gießbreite der Kokille 10; sowie ggf. Mittelpunktlage der Kokille kann die Kalibrierung der Kokille 10 beschleunigt werden, wodurch Gießpausen verkürzt und die Produktivität erhöht werden können. Die Messvorrichtung 20 ist portabel und flexibel einsetzbar und erweiterbar. Die Messvorrichtung 20 kann sowohl in der Werkstatt als auch an der Gießbühne verwendet werden. Die Messvorrichtung 20 eignet sich im Wesentlichen für jedes Kokillendesign.

### Bezugszeichenliste

- 10: Kokille
- 11: Schmalseite
- 12: Schmalseite
- 13: Breitseite
- 14: Breitseite
- 15: Oberseite
- 16: Unterseite

- 20: Messvorrichtung
- 21: Halterung
- 22: Messabschnitt
- 23a: Abstandssensor
- 23b: Abstandssensor
- 23c: Abstandssensor
- 23d: Abstandssensor

- 30: Steuereinrichtung

- α₁₁: Winkel der Schmalseite 11
- α₁₂: Winkel der Schmalseite 12
- L: Länge der Kokille in Schwerkraftrichtung
- B: Breite der Kokille am Austrittsende
- T: Tiefe der Kokille

- M: Markierung

## Patentansprüche

1. Messvorrichtung (20) zum Vermessen des von Kokillenwänden gebildeten Innenraums einer Kokille (10), vorzugsweise für eine Stranggießanlage, wobei die Messvorrichtung (20) aufweist:
eine Halterung (21), die zum Anbringen der Messvorrichtung (20) eingerichtet ist, so dass die Messvorrichtung (20) sich an einer definierten Position und in einer definierten Lage relativ zur Kokille (10) befindet, und
einen Messabschnitt (22), der einen oder mehrere berührungslose Abstandssensoren (23a, 23b, 23c und 23d), vorzugsweise Lasersensoren, aufweist, die eingerichtet sind, um den Abstand zu zwei oder mehr Punkten der Kokilleninnenwände berührungslos zu messen und als Messdaten bereitzustellen, wobei
die Messvorrichtung (20) ferner eine Steuereinrichtung (30) aufweist oder mit einer solchen in Kommunikation bringbar ist, die eingerichtet ist, um aus den Messdaten der berührungslosen Abstandssensoren (23a, 23b, 23c und 23d) die Neigung einer oder mehrerer Kokillenwände und/oder die Gießbreite der Kokille (10) und/oder die Mittelpunktlage der Messvorrichtung (20) zu ermitteln,
**dadurch gekennzeichnet, dass**
der Messabschnitt (22) zumindest zwei Abstandssensoren (23a, 23c; 23b, 23d) aufweist, die vertikal voneinander beabstandet sind, und die Halterung (21) als Schwenkhalterung ausgebildet ist, so dass die Messvorrichtung (20) sich durch Wirkung der Schwerkraft von selbst ausrichtet.

2. Messvorrichtung (20) nach Anspruch 1, **dadurch gekennzeichnet, dass** die Kokillenwände zumindest zwei geneigte gegenüberliegende Seiten, vorzugsweise Schmalseiten (11, 12), umfassen und der Messabschnitt (22) eingerichtet ist, um die Neigung der beiden Seiten gleichzeitig zu messen.

3. Messvorrichtung (20) nach Anspruch 2, **dadurch gekennzeichnet, dass** der Messabschnitt (22) zumindest vier, vorzugsweise genau vier, berührungslose Abstandssensoren (23a, 23b, 23c und 23d) aufweist, wobei je zwei Abstandssensoren (23a, 23b, 23c und 23d), die vertikal voneinander beabstandet sind, auf eine geneigte Seite gerichtet sind.

4. Messvorrichtung (20) nach einem der vorigen Ansprüche, **dadurch gekennzeichnet, dass** die Halterung (21) so eingerichtet ist, dass die Messvorrichtung (20) sich über deren Schwerpunkt selbst in die Senkrechte ausrichtet.

5. Messvorrichtung (20) nach einem der vorigen Ansprüche, **dadurch gekennzeichnet, dass** diese ein Inklinometer zur Ermittlung eines Winkels derselben relativ zu einer Bezugslinie, vorzugsweise relativ zur Senkrechten, aufweist.

6. Messvorrichtung (20) nach Anspruch 5, **dadurch gekennzeichnet, dass** diese und/oder die Steuereinrichtung (30) eingerichtet sind, um eine Grenzwertüberwachung für den Winkel derart zu realisieren, dass Messungen nur dann durchführbar sind, wenn der Winkel innerhalb des Grenzwerts liegt, und/oder ein Signal, das eine Fehlausrichtung der Messvorrichtung (20) kennzeichnet, ausgegeben wird, wenn der Winkel außerhalb des Grenzwerts liegt.

7. Messvorrichtung (20) nach Anspruch 5 oder 6, **dadurch gekennzeichnet, dass** diese und/oder die Steuereinrichtung (30) eingerichtet sind, um Messdaten der berührungslosen Abstandssensoren (23a, 23b, 23c und 23d) in Abhängigkeit des durch das Inklinometer gemessenen Winkels zu korrigieren.

8. Messsystem mit einer Messvorrichtung (20) nach einem der vorigen Ansprüche und einer Steuereinrichtung (30), die so miteinander in Kommunikation stehen, dass die Messdaten der Messvorrichtung (20) an die Steuereinrichtung (30) übertragbar und dort verarbeitbar sind.

9. Verfahren zum Vermessen des von Kokillenwänden gebildeten Innenraums einer Kokille (10), vorzugsweise für eine Stranggießanlage, mittels einer Messvorrichtung (20) nach einem der Ansprüche 1 bis 7, wobei das Verfahren aufweist:
Anbringen der Messvorrichtung (20) mittels der Halterung (21), so dass die Messvorrichtung (20) sich an einer definierten Position und in einer definierten Lage relativ zur Kokille (10) befindet;
Messen von Abständen mittels des einen oder der mehreren berührungslosen Abstandssensoren (23a, 23b, 23c und 23d) zu zwei oder mehr Punkten der Kokilleninnenwände;
Bereitstellen der gemessenen Abstände als Messdaten; und
Ermitteln der Neigung einer oder mehrerer Kokillenwände und/oder der Gießbreite und/oder der Mittelpunktlage der Messvorrichtung (20) aus den Messdaten der berührungslosen Abstandssensoren (23a, 23b, 23c und 23d),
**dadurch gekennzeichnet, dass**
der Messabschnitt (22) zumindest zwei Abstandssensoren (23a, 23c; 23b, 23d) aufweist, die vertikal voneinander beabstandet sind, und die Halterung (21) als Schwenkhalterung ausgebildet ist, wobei sich die Messvorrichtung (20) nach dem Anbringen durch Wirkung der Schwerkraft von selbst ausrichtet.

10. Verfahren nach Anspruch 9, **dadurch gekennzeichnet, dass** zwei oder mehr Abstände im Wesentlichen gleichzeitig gemessen werden, vorzugsweise werden vier Abstandsmessungen im Wesentlichen gleichzeitig durchgeführt.

11. Verfahren nach Anspruch 9 oder 10, **dadurch gekennzeichnet, dass** sich die Messvorrichtung (20) nach dem Anbringen über deren Schwerpunkt selbst in die Senkrechte ausrichtet.

12. Verfahren nach einem der Ansprüche 9 bis 11, **dadurch gekennzeichnet, dass** die Messvorrichtung (20) ein Inklinometer zur Ermittlung eines Winkels derselben relativ zu einer Bezugslinie, vorzugsweise relativ zur Senkrechten, aufweist, wobei der Winkel nach dem Anbringen der Messvorrichtung (20) gemessen wird.

13. Verfahren nach Anspruch 12, **dadurch gekennzeichnet, dass** eine Abstandsmessung nur dann durchgeführt wird, wenn der Winkel innerhalb eines Grenzwerts liegt, und/oder ein Signal, das eine Fehlausrichtung der Messvorrichtung (20) kennzeichnet, ausgegeben wird, wenn der Winkel außerhalb des Grenzwerts liegt.

14. Verfahren nach Anspruch 12 oder 13, **dadurch gekennzeichnet, dass** Messdaten der berührungslosen Abstandssensoren (23a, 23b, 23c und 23d) in Abhängigkeit des durch das Inklinometer gemessenen Winkels korrigiert werden.

## Claims

1. Measuring device (20) for measuring the interior space, which is formed by mould walls, of a mould (10), preferably for a continuous casting plant, wherein the measuring device (20) comprises:
a mount (21), which is arranged for mounting the measuring device (20) so that the measuring device (20) is disposed at a defined position and in a defined location relative to the mould (10), and
a measuring section (22) comprising one or more contactless distance sensors (23a, 23b, 23c and 23d), preferably laser sensors, which are arranged to contactlessly measure the distance from two or more points of the mould inner walls and to provide this as measurement data, wherein
the measuring device (20) further comprises a control device (30) or can be brought into communication with such, the control device being arranged to determine from the measurement data of the contactless distance sensors (23a, 23b, 23c and 23d) the inclination or one or more mould walls and/or the casting width of the mould (10) and/or the centre point position of the measuring device (20),
**characterised in that**
the measuring section (22) comprises at least two distance sensors (23a, 23b, 23c and 23d) vertically spaced from one another and the mount (21) is constructed as a pivot mount so that the measuring device (20) is self-aligning due to the effect of gravitational force.

2. Measuring device (20) according to claim 1, **characterised in that** the mould walls comprise at least two inclined opposite sides, preferably narrow sides (11, 12), and the measuring section (22) is arranged to measure the inclination of the two sides simultaneously.

3. Measuring device (20) according to claim 2, **characterised in that** the measuring section (22) comprises at least four, preferably exactly four, contactless distance sensors (23a, 23b, 23c and 23d), wherein each two distance sensors (23a, 23b, 23c and 23d) which are vertically spaced from one another are oriented towards an inclined side.

4. Measuring device (20) according to any one of the preceding claims, **characterised in that** the mount (21) is so arranged that the measuring device (20) self-aligns in the vertical by virtue of the centre of gravity thereof.

5. Measuring device (20) according to any one of the preceding claims, **characterised in that** this comprises an inclinometer for determining an angle of the same relative to a reference line, preferably relative to the vertical.

6. Measuring device (20) according to claim 5, **characterised in that** this and/or the control device (30) is or are arranged to realise limit value monitoring for the angle in such a way that measurements are performed only when the angle lies within the limit value and/or a signal characterising erroneous orientation of the measuring device (20) is issued when the angle lies outside the limit value.

7. Measuring device (20) according to claim 5 or 6, **characterised in that** this and/or the control device (30) is or are arranged to correct measurement data of the contactless distance sensors (23a, 23b, 23c and 23d) in dependence on the angle measured by the inclinometer.

8. Measuring system with a measuring device (20) according to any one of the preceding claims and a control device (30), which are so in communication with one another that the measurement data of the measuring device (20) is transmissible to the control device (30) and can be processed thereat.

9. Method for measuring the interior space, which is formed by mould walls, of a mould (10), preferably for a continuous casting plant, by means of a measuring device (20) according to any one of claims 1 to 7, wherein the method comprises:
mounting the measuring device (20) by means of the mount (21) so that the measuring device (20) is disposed at a defined position and in a defined location relative to the mould (10), and
measuring distances by means the one or more contactless distance sensors (23a, 23b, 23c and 23d) from two or more points of the mould inner walls;
providing the measured distances as measurement data; and
determining the inclination or one or more mould walls and/or the casting width and/or the centre point position of the measuring device (20) from the measurement data of the contactless distance sensors (23a, 23b, 23c and 23d),
**characterised in that**
the measuring section (22) comprises at least two distance sensors (23a, 23b, 23c and 23d) vertically spaced from one another and the mount (21) is constructed as a pivot mount, wherein the measuring device (20) after mounting is self-aligning due to the effect of gravitational force.

10. Method according to claim 9, **characterised in that** two or more distances are measured substantially simultaneously, preferably four distance measurements are performed substantially simultaneously.

11. Method according to claim 9 or 10, **characterised in that** the measuring device (20) after mounting self-aligns in the vertical by virtue of the centre of gravity thereof.

12. Method according to any one of claims 9 to 11, **characterised in that** the measuring device (20) comprises an inclinometer for determining an angle of the same relative to a reference line, preferably relative to the vertical, wherein the angle is measured after mounting of the measuring device (20).

13. Method according to claim 12, **characterised in that** a distance measurement is carried out only when the angle lies within a limit value and/or a signal characterising an erroneous orientation of the measuring device (20) is issued when the angle lies outside the limit value.

14. Method according to claim 12 or 13, **characterised in that** measurement data of the contactless distance sensors (23a, 23b, 23c and 23d) are corrected in dependence on the angle measured by the inclinometer.

## Revendications

1. Dispositif de mesure (20) destiné à la mesure de l'espace interne d'une lingotière (10), formé par des parois de la lingotière, de préférence pour une installation de coulée continue ; dans lequel le dispositif de mesure (20) présente :
un élément de fixation (21) qui est conçu à des fins de montage du dispositif de mesure (20), d'une manière telle que le dispositif de mesure (20) se trouve dans une position définie et dans un emplacement défini par rapport à la lingotière (10) ; et
un tronçon de mesure (22) qui présente un ou plusieurs capteurs de distance sans contact (23a, 23b, 23c et 23d), de préférence des capteurs de type laser qui sont conçus de manière à mesurer en l'absence de contact deux points ou plus des parois internes de la lingotière et de manière à les mettre à disposition à titre de données de mesure ; dans lequel
le dispositif de mesure (20) présente en outre un mécanisme de commande (30) ou peut être mis en communication avec un tel mécanisme qui est conçu de manière à déterminer, à partir des données de mesure des capteurs de distance sans contact (23a, 23b, 23c et 23d), l'inclinaison d'une paroi ou de plusieurs parois de la lingotière et/ou la largeur de coulée de la lingotière (10) et/ou l'emplacement du point central du dispositif de mesure (20) ;
**caractérisé en ce que**
le tronçon de mesure (22) présente au moins deux capteurs de distance (23a, 23b, 23c ; 23d) qui sont disposés à l'écart l'un de l'autre dans la direction verticale, et l'élément de fixation (21) est réalisé sous la forme d'un élément de fixation du type apte à pivoter, d'une manière telle que le dispositif de mesure (20) se met en alignement de lui-même sous l'effet de la force gravitationnelle.

2. Dispositif de mesure (20) selon la revendication 1, **caractérisé en ce que** les parois de la lingotière comprennent au moins deux côtés inclinés opposés, de préférence deux petits côtés (11, 12) et le tronçon de mesure (22) est conçu pour mesurer de manière simultanée l'inclinaison des deux côtés.

3. Dispositif de mesure (20) selon la revendication 2, **caractérisé en ce que** le tronçon de mesure (22) présente au moins quatre, de préférence précisément quatre capteurs de distance sans contact (23a, 23b, 23c et 23d) ; dans lequel, respectivement deux capteurs de distance (23a, 23b, 23c et 23d) qui sont disposés à l'écart l'un de l'autre en direction verticale sont orientés dans la direction d'un côté incliné.

4. Dispositif de mesure (20) selon l'une quelconque des revendications précédentes, **caractérisé en ce que** l'élément de fixation (21) est conçu d'une manière telle que le dispositif de mesure (20) se met de lui-même en alignement à la verticale par l'intermédiaire de son centre de gravité.

5. Dispositif de mesure (20) selon l'une quelconque des revendications précédentes, **caractérisé en ce que** le dispositif en question présente un inclinomètre destiné à déterminer un angle dudit dispositif par rapport à une ligne de référence, de préférence par rapport à la verticale.

6. Dispositif de mesure (20) selon la revendication 5, **caractérisé en ce que** le dispositif en question et/ou le mécanisme de commande (30) est/sont conçu(s) de manière à mettre en oeuvre une surveillance d'une valeur limite pour l'angle, d'une manière telle que l'on ne peut procéder à des mesures que lorsque l'angle est situé en deçà de la valeur limite, et/ou émet/émet(tent) un signal qui caractérise un alignement fautif du dispositif de mesure (20), lorsque l'angle est situé en dehors de la valeur limite.

7. Dispositif de mesure (20) selon la revendication 5 ou 6, **caractérisé en ce que** le dispositif en question et/ou le mécanisme de commande (30) est/sont conçu(s) de manière à corriger des valeurs de mesure des capteurs de distance sans contact (23a, 23b, 23c et 23d) en fonction de l'angle qui a été mesuré par l'inclinomètre.

8. Système de mesure qui comprend un dispositif de mesure (20) selon l'une quelconque des revendications précédentes et un mécanisme de commande (30) qui sont mis en communication l'un avec l'autre d'une manière telle que les données de mesure du dispositif de mesure (20) peuvent être transférées au mécanisme de commande (30) et peuvent y être traitées.

9. Procédé destiné à la mesure de l'espace interne d'une lingotière (10), formé par des parois de la lingotière, de préférence pour une installation de coulée continue au moyen d'un dispositif de mesure (20) selon l'une quelconque des revendications 1 à 7 ; dans lequel le procédé présente le fait de :
fixer le dispositif de mesure (20) au moyen de l'élément de fixation (21), d'une manière telle que le dispositif de mesure (20) se trouve dans une position définie et à un emplacement défini par rapport à la lingotière (10) ;
mesurer des distances au moyen dudit capteur ou desdits plusieurs capteurs de distance sans contact (23a, 23b, 23c et 23d), à deux points ou plus des parois internes de la lingotière ;
mettre les distances qui ont été mesurées à disposition à titre de données de mesure ; et
déterminer, à partir des données de mesure des capteurs de distance sans contact (23a, 23b, 23c et 23d), l'inclinaison d'une paroi ou de plusieurs parois de la lingotière et/ou la largeur de coulée de la lingotière (10) et/ou l'emplacement du point central du dispositif de mesure (20) ;
**caractérisé en ce que**
le tronçon de mesure (22) présente au moins deux capteurs de distance (23a, 23b, 23c ; 23d) qui sont disposés à l'écart l'un de l'autre dans la direction verticale, et l'élément de fixation (21) est réalisé sous la forme d'un élément de fixation du type apte à pivoter ; dans lequel le dispositif de mesure (20) se met en alignement de lui-même sous l'effet de la force gravitationnelle.

10. Procédé selon la revendication 9, **caractérisé en ce que** l'on mesure essentiellement de manière simultanée deux distances ou plus ; de préférence on met en oeuvre de manière essentiellement simultanée quatre mesures de distances.

11. Procédé selon la revendication 9 ou 10, **caractérisé en ce que** le dispositif de mesure (20) se met de lui-même en alignement à la verticale, après son montage, par l'intermédiaire de son centre de gravité.

12. Procédé selon l'une quelconque des revendications 9 à 11, **caractérisé en ce que** le dispositif de mesure (20) présente un inclinomètre destiné à la détermination d'un angle du dispositif en question par rapport à une ligne de référence, de préférence par rapport à la verticale ; dans lequel l'angle est mesuré après le montage du dispositif de mesure (20).

13. Procédé selon la revendication 12, **caractérisé en ce que** l'on ne procède à une mesure de distance que lorsque l'angle est situé en deçà d'une valeur limite et/ou l'on émet un signal qui caractérise un alignement fautif du dispositif de mesure (20), lorsque l'angle est situé en dehors de la valeur limite.

14. Procédé selon la revendication 12 ou 13, **caractérisé en ce que** les données de mesure des capteurs de distance sans contact (23a, 23b, 23c et 23d) sont corrigés en fonction de l'angle qui a été mesuré par l'inclinomètre.
